# DEMANDE DE BREVET EUROPEEN

(11) **EP 0 238 454 A2**
(43) Date de publication de la demande: **23.09.1987**
(21) Numéro de dépôt: 87830096.1
(22) Date de dépôt: 13.03.1987
(51) Int. Cl.: E04D 1/22, E04D 3/362, E04D 3/35, E04D 1/12

(54) **Tuile pour couverture.**

(30) Priorité: 19.03.1986 IT 935386
(71) Demandeur: Chiarugi, Mario, I-50012 Bagno a Ripoli (IT); Corti, Norma, Firenze (IT); Pierattini, Paolo, Firenze (IT); Pierattini, Massimo, Ponte a Ema (Firenze) (IT)
(72) Inventeur: Chiarugi, Mario, Bagno a Ripoli Firenze (IT); Pierattini, Mario, décédé (IT)
(74) Mandataire: Martini, Lazzaro

(57) **Abrégé**

Pour réaliser un manteau de couverture léger, résistant, de construction rapide et de longue durée sans manutention, on utilise des tuiles plates et courbes constituées d'une plaque (1) par exemple en plastique rigide, dont la paroi dorsale est pourvue d'un revêtement métallique (2) de préférence en cuivre.

Les bords transversaux de la plaque (1) comportent une saillie (10) à angle droit, pour le bord inférieur en arrière et pour le bord supérieur en avant, et avec une gorge (11,13) parallèle aux bords et ouverte vers le haut et vers le bas respectivement pour permettre l'assemblage par encastrement à coulissement avec le bord correspondant d'une tuile en position inférieure et respectivement supérieure dans la direction d'inclination maximale de la couverture. Les bords longitudinaux de la plaque (1) comportent quelques rainures (11, 13) parallèles auxdits bords, dans la paroi dorsale et respectivement palmaire de la plaque, et avec les rainures dorsales (11) décalées par rapport à celles palmaires (13) pour permettre de recouvrir et respectivement de placer dessous, avec encastrement, le bord juxtaposé d'une tuile adjacente dans la direction parallèle à la ligne d'avant-toit.

Les deux parois de la plaque (1) comportent plusieurs empreintes (15) longitudinales, rectangulaires, ouvertes à une extrémité, avec celles d'une paroi décalées par rapport à celles de l'autre paroi, ayant pour fonction d'alléger la tuile et également de favoriser la ventilation de la paroi palmaire.

La plaque (1) est en outre pourvue d'au moins deux étriers (3) pour la fixation de la tuile - au moyen de clous ou de vis - aux soliveaux du toit.

## Description

La présente invention concerne une tuile pour couverture.

Il est connu que le manteau des couvertures est généralement réalisé avec des tuiles plates ou courbes, en terre cuite ou en ciment, lesquelles sont posées en quinconce ou en file ou d'une autre manière avec des plaques métalliques, en particulier en cuivre, lesquelles sont fixées et soudées de manière à former un manteau monolithique.

Il est également connu que le manteau avec des tuiles en terre cuite a tendance à se découvrir sous l'effet de vents forts qu'il nécessite en outre des révisions et des réparations périodiques en raison de déplacements et de cassures des éléments et en raison de la croissance d'une végétation basse, mais épaisse et bien adhérente. D'autre part, le manteau en plaques de cuivre soudées, bien qu' il ne comportent pas ces inconvénients présente d'importantes difficultées de mise en oeuvre et un coût d'installation très élevé.

La présente invention a pour bu de remédier aux inconvénients précités.

Ce résultat a été atteint conformément à la présente invention en réalisant une tuile, plate ou courbe, chaque bord transversal delaquelle est assemblable par encastrement à coulissement avec le bord juxtaposé d'une tuille située au-dessous et respectivement au-dessus dans la direction de pente maximale de la couverture, et laquelle est utilizable avec une disposition en file ou en quinconce.

Les avantages obtenus grâce à la présente invention résident essentiellement dans le fait qu'une tuile selon l'invention est de réalisation facile en plastique, en métal et en terre cuite, possède une résistance élevée, est de mise en place simple même sur des plans à forte pente, permet une ventilation spontanée de la paroi palmaire, est exempte de manutention, est d'une durée extrêmement longue sans danger de découvrement, et d'une fiabilité élevée.

Ces avantages et caractéristiques de l'invention ainsi que d'autres, seront plus et mieux compris de chaque homme du métier à la lumière de la description qui va suivre et à l'aide des dessins annexés donnés à titre d'exemplification de l'invention dans la version de réalisation en plastique avec coque dorsale en cuivre, mais à ne pas considérer dans le sens limitatif; dessins sur lesquels: la FIG. 1 représente la vue en plan d'un ensemble de quatre tuiles selon l'invention dans la position d'utilisation; la FIG. 2 représente la vue en coupe suivant la ligne A-A de la FIG. 1; la FIG. 3 représente le détail agrandi de la zone d' assemblage transversal entre deux tuiles de la FIG. 1; la FIG. 4 represente la vue en coupe suivant la la ligne B-B de la Fig. 1; et la FIG. 5 représente le détail agrandi de la zone d'assemblage longitudinal entre deux tuiles de la FIG. 1.

Limitée à sa structure essentielle et en référence aux dessins annexés, une tuile en plastique avec la paroi dorsale revêtue en metal, par exemple en cuivre est constituée en confomité avec l'invention:
- d'une plaque 1 en matière plastique artificielle rigide, à profil rectangulaire, sur la paroi dorsal de laquelle est accouplée une mince feuille de cuivre 2, avec deux séries de rainures longitudinales rapprochées en correspondance des deux bords longitudinaux, l'une 11 sur la paroi dorsal et l'autre 13 sur la paroi palmaire de la plaque 1 et avec les rainures correspondantes décalées pour permettre le recouvrement avec encastrement par, et respectivement sur le bord justaposé d'une tuile adjacente, dans la direction parallèle à la ligne d' avant-toit ou de gouttière. Les bords transversaux de la plaque 1 sont pliés à angle droit, respectivement en arière pour celui inférieur et en avant pour celui sepérieur, et la saillie correspondante (10) est pourvue d'une gorge 12, 14 parallèle aux bords, ouverte respectivement vers le haut et vers le bas, pour permettre l'assemblage, par encastrement avec coulissement, avec le bord correspondant d'une tuile située respectivement au-dessous et au-dessus, dans la direction de pente maximale de la couverture.

La plaque 1 avantageusement allégée au moyen de deux séries d'empreintes longitudinales 15 ouvertes à une extrémité, l'une ménagée dans la paroi dorsale et l'autre ménagée dans la paroi palmaire, et réciproquement décalées entre elles: les empreintes de la paroi palmaire de la plaque 1 ayant également pour fonction de favoriser la ventilation de la tuile.

Ladite plaque 1 est en outre pourvue de deux étriers 3 faisant saillie du bord transversal supérieur, pour permettre de fixer la tuile, au moyen de clous ou de vis, aux soliveaux de la couverture.

Ladite plaque 1 est réalisée par moulage suivant la technique connue pour les matières plastiques artificielles et l'accouplement de la feuille de cuivre 2 est obtenu lors du moulage du plastique, dans le fond du moule duquel est prédisposée la coque de cuivre, laquelle a été précédemment et séparément réalisée par moulage et/ou emboutissage suivant la technique connue pour le travail plastique des métaux. En alternative ledit revêtement en cuivre est abtenu par électrodepôt.

En conformité avec l'invention, il est prévu de réaliser des petites tuiles courbes, cylindriques, comportant les même carattéristiques que ladite tuile plate et à utiliser en correspondance des lignes faitières de la couverture.

En conformité avec l'invention, ladite tuile plate ou courbe est de préférence réalisée en plastique rigide ou autrement en feuille métallique moulée ou en terre cuite.

## Revendications

1) Tuile pour couverture caractérisé en ce qu'elle est constituée d'une plaque (1) à profil rectangulaire, avec les bords transversaux pliés à angle droit, le bords supérieur en arrière et le bord inférieur en avant, de manière à définir une saillie (10) avec une gorge (12,14) parallèle au bord correspondant, ouverte vers le haut et respectivement vers le bas, pour permettre l'assemblage par encastrement avec coulissement avec le bord juxtaposé d'au moins une tuile adjacent située au-dessous et respectivement au-dessus dans la direction de la pente maximale de la couverture.

2) Tuile selon la revendication 1) caractérisé en ce que ladite plaque (1) a les bords longitudinaux pourvus de plusieurs rainures (11,13) parallèles longitudinales avec celles (11) prèvues en correspondance d'un bord, ménagées dans la paroi dorsale et ouvertes vers le haut, et avec celles (13) prévues en correspondance de l'autre bord, ménagées dans la paroi palmaire et ouvertes vers le bas, et les rainures dorsales étant décalées par rapport à celles palmaires pour permettre l'assemblage à mortaises et tenons, avec le bord juxtaposé d'une tuile adjacent située au-dessus et respectivement au-dessous, dans la direction parallèle à la ligne d'avant-toit de la couverture.

3) Tuile selon la revendication 1) caractérisé en ce que ladite plaque (1) est pourvue, dans les deux parois, de plusieurs empreintes (15) rectangulaires longitudinales indentiques, ouvertes à une extrémité et avec les empreintes dorsales décalées par rapport à celles palmaires.

4) Tuile selon la revendication 1) caractérisé en ce que ladite plaque (1) est pourvue d'au moins deux étriers (3) faisant saillie au-delà du bord transversal supérieur pour en permettre la fixation au moyen de clous ou de vis, aux soliveaux de la couverture.

5) Tuile selon une ou plus des revendications précédentes, caractérise en ce qu'elle est plane pour les pans de la couverture et en forme de canal cylindrique pour les lignes faitières, respectivement.

6) Tuile selon une ou plus des revendications précedentes caractérisé en ce qu'elle est réalisée en plastique rigide moulé et avec la paroi dorsale metalizée ou en forme d'une coque en feuille métallique, en particulier en cuivre, ou en entier en feuille métallique moulée ou en terre cuite.
